# EUROPÄISCHE PATENTSCHRIFT

(11) **EP 0 202 440 B1**
(45) Veröffentlichungstag und Bekanntmachung des Hinweises auf die Patenterteilung: **26.04.1989**
(21) Anmeldenummer: 86104577.1
(22) Anmeldetag: 03.04.1986
(51) Int. Cl.: A63C 9/084, A63C 9/081

(54) **Auslösebacken für Skibindungen**
Self-releasing jaws for ski bindings
Mâchoire de sécurité pour fixation de ski

(30) Priorität: 23.04.1985 AT 1206/85
(43) Veröffentlichungstag der Anmeldung: 26.11.1986
(73) Patentinhaber: TMC CORPORATION, CH-6340 Baar/Zug (CH)
(72) Erfinder: Stritzl, Karl, A-1020 Wien (AT); Freisinger, Henry, A-1210 Wien (AT); Luschnig, Franz, A-2514 Traiskirchen (AT); Erdei, Roland, A-2486 Pottendorf (AT); Rosenich, Paul, A-1120 Wien (AT)
(74) Vertreter: Szász, Tibor, Dipl.-Ing.

(56) Entgegenhaltungen:
- EP-A- 0 130 864
- CH-A- 488 467
- FR-A- 2 405 723
- FR-A- 2 482 864

## Beschreibung

Die Erfindung betrifft einen Auslösebacken für Sicherheitsskibindungen nach dem Oberbegriff des Anspruches 1.

Derartige Auslösebacken sind schon seit längerem bekannt und beispielsweise in der AT-A-294.645 beschrieben. Die Aufgabe derartiger Backen besteht hauptsächlich darin, der zulässigen Belastung eines Skifahrerbeines Rechnung zu tragen, d. h. die zur Auslösung führende Kraft in horizontaler Richtung geringer zu gestalten als jene in vertikaler Richtung, um eine übermäßige Torsionsbelastung von den Knochen fernzuhalten. Gleichzeitig ergab sich gegenüber noch älteren Backensystemen der Vorteil, daß bei reiner Querbewegung die Hubrastvorrichtung kräftefrei auslösen konnte bzw. freigegeben wurde und umgekehrt bei reiner Hubauslösung eine kräftefreie Auslösung der Querrastvorrichtung möglich war. Dies bewirkte, daß sich das Bein des Skifahrers bei einem Sturz zuerst in der einen und anschließend in einer dazu schräg verlaufenden Richtung bewegen konnte.

Bei der Konstruktion derartiger Auslösebacken hat sich jedoch ein Nachteil gezeigt, der für die Praxis des Skilaufens von erheblicher Bedeutung ist, und daher von Skiläufern auch als unangenehm empfunden wird. Zur Erläuterung des Nachteiles soll vorerst die Funktionsweise eines Auslösebackens gemäß dem Stand der Technik anhand des Beispieles des Auslösebackens nach der AT-A-294.645 erläutert werden : In der Fig. 1 der zitierten Patentschrift ist ein Fersenhalter im Schnitt betrachtet dargestellt. Der Fersenhalter weist u. a. die folgenden Bauteile auf : eine Grundplatte, ein an einem Lagerbock schwenkbares Gehäuse mit einem Sohlenniederhalter und eine Auslösefeder innerhalb des Lagerbocks, welcher gegenüber der Grundplatte in einer Horizontalebene schwenkbar angeordnet ist. Der Lagerbock trägt eine hubbewegbare Rastschwinge mit einer Rastfläche, die in der dargestellten Fahrtstellung durch die Kraft der Auslösefeder gegen einen gehäusefesten Rastbolzen gedrückt gehalten ist. Unterhalb des Rastbolzens befindet sich ein weiterer Bolzen, der senkrecht auf der Grundplatte befestigt ist und mit einer konkaven Steuerkurve an der Rastschwinge zusammenwirkt. In der dargestellten Fahrtstellung bewirkt der Druck der Auslösefeder auf die Rastschwinge ein gleichförmiges Anliegen derselben sowohl an dem Rastbolzen als auch an dem senkrechten Bolzen. Wird nun beispielsweise der Sohlenniederhalter nach oben beansprucht, so überträgt er über das Gehäuse auf den Rastbolzen diese Kraft und es kommt infolge der Rastfläche der Rastschwinge zu einem Verschwenken derselben gegen die Auslösefeder. Dieses Verschwenken erfolgt solange, bis die am Sohlenniederhalter angreifende Kraft anhält. Übersteigt die angreifende Kraft die eingestellte Auslösekraft der Auslösefeder, so kommt der Rastbolzen von der Rastfläche frei und die Bindung löst aus, wobei der nicht dargestellte Schuh aus dem Sohlenniederhalter freikommt. Solange jedoch der Rastbolzen im Eingriff mit der Rastfläche der Rastschwinge steht und selbige gegen die Rastfeder verschwenkt ist, ist die Steuerkurve der Rastschwinge von dem senkrechten Bolzen abgehoben ; der Fersenhalter bzw. Auslösebacken gemäß AT-PS 294.645 verliert somit seine seitliche Führung ; d. h. es kann in der Horizontalebene zu einem unerwünschten Wackeln kommen. Dieser Nachteil hat dazu geführt, daß derartige Backensysteme früher auch nur mit ergänzenden Maßnahmen versehen auf den Markt gekommen sind und heutzutage nicht mehr zur Anwendung gelangen.

Eine andere Skibindung mit einem Fersenhalter und mit einer schwenkbaren Sohlenplatte ist in der DE-A1-31 02 010 beschrieben. Bei dieser Ausführung befinden sich im Fersenhalter auf einer lagerbockfesten Achse zwei Laschenpaare, wobei die Kopplung der Laschenpaare durch ein Kniehebelpaar erfolgt. Der Steuerhebel, der die Horizontalverschwenkung der Sohlenplatte überwacht, wirkt ab einem gewissen Schwenkwinkel direkt auf das Kniehebelpaar ein und löst die Kopplung der beiden Laschenpaare, worauf der Sohlenhalter von der ersten Druckfeder unbelastet hochschwenkt. Des weiteren ist der Auslösehebel am Lagerbock angelenkt und greift bei Betätigung auch am Kniehebel an. Bei dieser Ausführung handelt es sich um einen Fersenhalter mit Vertikal- und Horizontalauslösung, die sich gegenseitig beeinflussen, da sich sowohl bei Vertikal- als auch bei Horizontalverschwenkung die relative Lage von Steuerhebel und Kniehebel derart verändert, daß sich diese einander annähern. Eine Verschwenkung in einer Richtung benötigt, um zu einer Auslösung zu führen, eine geringe Verschwenkung in der dazu senkrechten Richtung. Es handelt sich dabei um eine scheinbare Diagonalauslösung, die jedoch den Nachteil hat, daß Wege verkürzt werden, und daß dadurch die Elastizität der Bindung in beiden Richtungen vermindert wird.

Dieser Fersenhalter benötigt somit für die gewünschte Auslösefunktion eine Vielzahl von Bauteilen - wie Laschen- und Kniehebelpaare, sowie Steuerhebel - wodurch sich eine aufwendige Montage und erhöhte Verschleißgefahr ergeben. Ein weiterer Nachteil dieses Fersenhalters ist, daß sich die erste Druckfeder beim Hochschwenken des Sohlenhalters völlig entspannt, was beim Wiedereinstieg in die Bindung zu einer hohen Einstiegskraft führt. Eine Schicht unter der Sohle, wie z. B. Eis oder Schmutz, bewirkt ein frühes Auslösen beim Schwenken der Sohlenplatte, wodurch nachteiligerweise Fehlauslösungen herbeigeführt werden können.

Die Erfindung hat es sich zur Aufgabe gestellt, einen Auslösebacken zu schaffen, der diesen Nachteil nicht aufweist, sondern vielmehr geeignet ist ein Diagonalauslösen zu ermöglichen, indem bei einer Belastung des Backengehäuses die Kraft für eine Senkrechtauslösung proportional verringert wird, und umgekehrt, die Kraft für eine Querbewegung des Backens bei gleichzeitig wirkender Senkrechtkraft porportional verringert werden soll, ohne Fehlauslösungen bei einer Schmutz- oder Eisschicht unter der Sohle herbeizuführen:

Diese Aufgabe wird durch das Kennzeichen des Anspruches 1 gelöst.

Durch das Schwenkglied wird nun eine exakte vorherbestimmbare Kraftaufteilung zwischen Horizontal- und Vertikalkraft im Zusammenhang mit einer Richtungszusammenlegung gegen die Kraft der Auslösefeder vorgenommen, wodurch der erfindungsgemäße Backen eine definierte Diagonalauslösekarakteristik erhält, - wie sie mittels Kraftmeßkurve dargestellt werden kann - ohne in vertikaler oder horizontaler Richtung jemals zu wackeln. Es ist dabei für die Erfindung nicht wesentlich, welcher vollständige Mechanismus für eine Horizontalauslösung verwendet wird. Die Horizontalauslösung kann durch eine der bekannten Konstruktionen erfolgen.

Durch die Merkmale des Anspruches 2 wird dem Konstrukteur die Möglichkeit gegeben, das Verhältnis zwischen Horizontal- bzw. Vertikalkraftbeeinflussung der Auslösekraft einzustellen.

Durch die Merkmale des Anspruches 3 wird zum willkürlichen Aussteigen aus der Bindung am Auslösehebel ein güstiges Kraftübertragungsverhältnis geschaffen.

Die Maßnahmen nach Anspruch 4 ergeben neben einer funktionssicheren Ausgestaltung eine kompakte Bauweise.

Um die Reibung zwischen dem Schwenkglied und dem Kolben möglichst zu verringern und dadurch Auslöseverzögerungen zu verhindern, dienen die Merkmale der Ansprüche 5 und 6. Durch die Merkmale des Anspruches 7 kann der Schieber in einem bekannten Massenherstellungsverfahren hergestellt werden und es fällt während des Einbaus ein Montageschritt weg.

Durch die Merkmale des Anspruches 8 wird die Montage vereinfacht, da der Einbau eines grundplattenfesten Steuerzapfens im Vergleich zum Einbau einer grundplattenfesten Steuerkurve bei der Skibindungsmontage mit herkömmlichen Mitteln einfacher zu bewerkstelligen ist. Des weiteren ist das Schwenkglied bei dieser Ausgestaltung stabiler als wenn die Steuerrolle am Schwenkglied gelagert ist.

Vorteilhafte Ausgestaltungen und Merkmale der vorliegenden Erfindung werden nun anhand der Zeichnung im folgenden näher erläutert. Hiebei zeigen : Fig. 1 eine sog. Mittelpunktsbindung mit einem erfindungsgemäßen Auslösebacken im Längsschnitt, Fig. 2 Details des Steuermechanismus in teilweise geschnittener Draufsicht zu Fig. 1, die Fig. 3 und 4 Stellungen der Rastschwinge und des Schwenkgliedes in der Fahrtstellung bzw. in der Vertikalauslösestellung ähnlich der Fig. 1, im vergrößerten Maßstab Fig. 5 die Stellung des Schwenkgliedes während eines Querschwenkens der Bindung gegenüber der Grundplatte im Längschnitt, Fig. 6 eine Draufsicht zu Fig. 5 und die Fig. 7 und 8 je eine vereinfachte Ausführungsform des Schiebers mit dem Schwenkglied in Horizontalauslösestellung.

Die Fig.1 zeigt eine Mittelpunktsbindung mit einem erfindungsgemäßen Auslösebacken im Längsschnitt, wobei der vordere Teil der Skibindung nicht dargestellt ist. Der vordere Teil weist beispielsweise eine starre Haltevorrichtung für einen Schuh auf, wie sie einem Durchschnittsfachmann bekannt ist. Der Grundaufbau der dargestellten Mittelpunktsbindung sei im folgenden beschrieben : Eine auf einem Ski befestigbare Grundplatte 1 trägt einen Drehbolzen 18 um welchen mittels einer Platte 17 die gesamte Bindung in einer Horizontalebene schwenkbar ist. Die einzelnen Teile der Bindung sind dabei im wesentlichen in der Platte 17 integriert. Auf der Platte 17 ist ein strichpunktiert nur angedeuteter Schuh 5 mittels Sohlenniederhalter 4 fixierbar. Die Sohlenniederhalter 4 sollen bei Überbelastung des Skifahrerbeines in horizontaler, vertikaler oder diagonaler Richtung den Schuh 5 freigeben. Diese Freigabe wird in senkrechter Richtung durch ein Hochschwenken des an seiner Oberseite als Trittplatte ausgebildeten Gehäuses 3 hervorgerufen, wobei dieses Hochschwenken durch die Übertragung der Kraft F₁ vom Schuh auf den Sohlenniederhalter 4 und von diesem über eine Anlenkvorrichtung auf das Gehäuse 3 initiiert wird. Die Horizontalauslösung erfolgt durch ein Verschwenken der Platte 17 gegenüber der Grundplatte 1, wodurch sich eine Arretiervorrichtung 31 öffnet und die Sohlenniederhalter 4 seitlich wegklappen. Alle oben beschriebenen Vorgänge wirken gegen die Kraft von nicht dargestellten Federn.

Nun zu den Details der Kraftübertragung und der einzelnen Bauelemente : Das an seiner Oberseite als Trittplatte ausgebildete Gehäuse 3 ist ein robuster Bauteil, der im wesentlichen aus einem Stück gefertigt ist und der beispielsweise mittels einer Querachse an einem Lagerbock 2 gelagert ist, welcher Lagerbock 2 einen Bestandteil der Platte 17 bildet. Das Gehäuse 3 weist seitliche Laschen 33 auf (vgl. Fig. 2) die über nur angedeutete Lagerzapfen 34 die zwei klammerartig ausgebildeten Sohlenniederhalter 4 tragen. Das Gehäuse 3 ist über die vertikale Mittelebene auf die Oberseite der Grundplatte 1 symmetrisch aufgebaut. Die Sohlenniederhalter 4 sind in der Fig. 1 etwa senkrecht zur Oberseite des Gehäuses 3 in der Fahrtstellung dargestellt. Die Sohlenniederhalter 4 umgreifen gegengleiche Angriffstellen 35 an dem strichpunktierten Schuh 5 mittels seitlichen Flächen 36, Querflächen 37 zur Skilängsrichtung sowie Niederhalterflächen 38, die sich etwa parallel zur Oberseite des Gehäuses 3 erstrecken. Der strichpunktiert dargestellte Schuh 5 ist somit in der Fahrtstellung seitlich, in Skilängsrichtung und zur Gehäuseoberseite gedrückt gehalten. In dieser Haltestellung sind die einzelnen Sohlenniederhalter 4 mittels je einer Steuerstange 39, die einerends in nicht dargestellter Weise an dem Sohlenniederhalter 4 angelenkt sind und an ihrem dem Sohlenniederhalter 4 abgewandten Endbereich einen Profilbolzen 40 mit parallelogrammartigen Umriß tragen, arretiert, indem der Profilbolzen 40 in einem, nicht näher dargestellten gekröpften Steuerschlitz 41 an der nicht gezeigten Kröpfung durch ein Sperrglied 42 gehalten ist. Die Kröpfung des Steuerschlitzes 41 bildet eine Ausbuchtung zu deren Überwindung der Profilbolzen 40 im Steuerschlitz 41 nach oben gleiten müßte. Dieses Nachobengleiten wird jedoch eben durch das Sperrglied 42 verhindert, indem das Sperrglied 42 in der Fahrtstellung zwischen der Oberseite des Profilbolzens 40 und einer Führungsfläche des Steuerschlitzes 41 eingreift. Die zur nicht dargestellten Ausbuchtung der einen Führungsfläche gegengleiche, zurückspringende Einbuchtung der anderen Führungsfläche bietet somit eine Vertiefung für den Profilbolzen 40, soferne das Sperrglied 42 nicht im Eingriff ist. Wird das Sperrglied 42 entfernt, so kann bei einer seitlichen Belastung eines der oder beider Sohlenniederhalter 4 der Profilbolzen 40 geführt durch die Steuerstange 39, entlang der einen Führungsfläche des Steuerschlitzes 41 die Ausbuchtung überwinden, wodurch der strichpunktiert dargestellte Schuh 5 vom Eingriff mit den Sohlenniederhaltern 4 befreit wird. Beim Wiederin-Fahrtstellung-Kommen des oder der Sohlenniederhalter 4 gleitet der Profilbolzen 40 kurzzeitig auch an der anderen Führungsfläche. Anstelle des Profilbolzens 40 könnte auch eine Rolle vorgesehen sein. Das Zurückschwenken des bzw. der Sohlenniederhalter 4 erfolgt durch eine nicht dargestellte Feder. Das Sperrglied 42 ist klinkenförmig ausgeführt und an einer nicht dargestellten Querachse schwenkbar gelagert. In der Fahrtstellung greift das Sperrglied 42 (wie dargestellt) zwischen dem Profilbolzen 40 und der Führungsfläche des Steuerschlitzes 41 ein. Der Profilbolzen 40 ist mit der Steuerstange 39 starr, beispielsweise durch Preßsitz in einer Bohrung des Endbereiches desselben, verbunden. Die Schwenkbewegung des Sperrgliedes 42 wird durch einen Angriffsteil 43 herbeigeführt, der das Sperrglied 42 umgreift und bei einer Torsion der Platte 17 in Skilängsrichtung nach vor zieht. Der Angriffsteil 43 ist in der Platte 17 gelagert und von einer nicht dargestellten Feder in seiner Grundstellung gehalten. An seinem dem Sperrglied 42 abgewandten Ende greift der Angriffsteil 43 an einem mit dem Drehbolzen 18 fix verbunden Teil 44 an. Der Teil 44 kann, wie in der Fig. 1 ersichtlich, aus Montagevereinfachungsgründen in axialer Richtung zweigeteilt sein.

Um bei einem nicht zum Vertikalauslösen führenden Verschwenken des Gehäuses 3 ein Übertragen der für eine Horizontaldrehung der Platte 17 verantwortlichen Kraft zu bewirken, weist das Sperrglied 42 eine nach unten verlängerte Zinke auf,. die durch Hochschwenken des Gehäuses sukzessive gegenüber einem Angriffsteil 43 ebenso hochschwenkt, jedoch mit diesem stets im Eingriff bleibt. Die Krümmung dieser Zinke nach hinten entspricht einem Radius zu der Querachse 32.

An der Grundplatte 1 ist außerdem eine Steuerkurve 19 vorgesehen, die, wie in der Fig.1 dargestellt, mittels Nieten oder aber auch einstückig mit der Grundplatte 1 verbunden ist. Eine Steuerrolle 16 stützt sich an der Steuerkurve 19 ab. Die Steuerrolle 16 ist in einem Schieber 12 gelagert, der gegen seitliches Verschwenken einen Längsschlitz 23 aufweist, in welchen Längsschlitz 23 ein lagerbockfester Bolzen 24 eingreift. Das der Steuerrolle 16 abgewandte Ende des Schiebers 12 drückt gegen den unteren Bereich eines Schwenkgliedes 11, welches in seinem oberen Bereich an einer in ihrem unteren Bereich lagerbockfest gelagerten Rastschwinge 8 gelagert ist. Das Schwenkglied 11 stützt sich mit seiner dem Schieber 12 abgewandten Seite gegen eine Gleitplatte 20, welche an einem Federkolben 14 befestigt ist. Der Federkolben 14 drückt gegen eine Auslösefeder 6, die in einer Ausnehmung des Lagerbockes 2 angeordnet ist. Das Schwenkgfied 11 ist, im Grundriß betrachtet, etwa U-förmig ausgebildet, wobei die an der Gleitplatte 20 anliegende Seite der Quersteg 22 des U-s ist, während die beiden Schenkel 21 je eine Bohrung zur Aufnahme eines Bolzens 13 aufweisen, der, wie bereits erwähnt, in der Rastschwinge 8 gelagert ist. An dem Bolzen 13 greift auch der Auslösehebei 7 an. Die Rastschwinge 8 ist, wie aus Fig.2 ersichtlich, zweigeteilt, wobei in Fig.1 nur die eine Hälfte 81 sichtbar ist.

Aus den Fig. 3 und 4 ist ersichtlich, daß die Rastschwinge von einem Rastbolzen 10 beaufschlagt ist, welcher im Gehäuse 3 gelagert ist. Dabei sind Rastbolzen 10, Rastschwinge 8, Schwenkglied 11, Federkolben 14 und Gehäuse 3 näher dargestellt, wobei Fig.3 die Fahrtstellung wiedergibt und Fig. 4 den Auslösezeitpunkt darstellt. Der Auslösepunkt 45 ist definiert durch eine Rastnase der Rastfläche 8a der Rastschwinge 8. Gleitet der Rastbolzen 10, getrieben durch die Kraft F, am Sohlenniederhalter 4 nach oben, so wird die Rastschwinge 8 um ihre Schwenkachse 46, die im Lagerbock 2 gelagert ist, gegen den Federkolben 14 bzw. die Gleitplatte 20 verschwenkt, wodurch die Auslösefeder komprimiert wird. Ab diesem, in Fig.4 dargestellten Auslösepunkt kann das Gehäuse mit wesentlich verringertem Kraftaufwand durch F, nach oben geschwenkt werden, wodurch die gegengleichen Angriffstellen 35 aus den Sohlenniederhaltern 4 freikommen. Die Querachse 32 dient dabei für das Gehäuse 3 als Schwenkachse. In jedem anderen Verschwenkzustand des Gehäuses 3 gegenüber der Platte 17 bzw. gegenüber des Lagerbocks 2 zwischen dem Auslösepunkt 45 gemäß der Fig.4 und der Fahrtstellung gemäß Fig.3 ist das Schwenkglied 11 weniger um die Schwenkachse 46 verschwenkt, d. h. die Auslösefeder 6 ist weniger komprimiert. Der Diagonaleffekt bei der Auslösung bzw. eine Diagonalauslösung wird nun dadurch bewirkt, daß auch die Horizontaldrehung über den Schieber 12 an das Schwenkglied 11 übertragen wird. Bei einem seitlichen Verschwenken der Platte 17 gegenüber der Grundplatte 1 wird infolge des Zusammenwirkens der Steuerkurve 19 und der Steuerrolle 16 der Schieber 12 gegen Federkraft der Auslösefeder 6 verschoben, wodurch das Schwenkglied 11, wie beispielsweise in der Fig. dargestellt, die Auslösefeder 6 komprimiert. Erfolgt dieser Vorgang beispielsweise bei bereits stattgefundender Komprimierung der Auslösefeder 6 infolge eines Hochschwenkens des Gehäuses 3 gemäß Fig. 4, so ist ein nur deutlich geringerer Kraftaufwand erforderlich, da in diesem Fall das Schwenkglied 11 als Hebelübersetzung wirkt. Der gleiche Vorgang nur in umgekehrter Reihenfolge geschieht, sobald die Platte 17 gegenüber der Grundplatte 1 infolge einer Horizontalkraft seitlich auslenkt und in der Folge auch eine Vertikalkraft auftritt. Treten Diagonalkräfte auf, so können diese, entsprechend dem Verhältnis Horizontal- zu Vertikalkraft, ebenfalls ein Komprimieren der Auslösefeder 6 bewirken. Somit ist sowohl eine Vertikal-, als auch eine Horizontal-, als auch eine Diagonalauslösung des Auslösebackens möglich. Zur sicheren Führung der Steuerrolle 16 sind zwei seitliche, in der Platte 17 gelagerte Führungsrollen 216, 316 vorgesehen.

Eine einfachere Ausführungsform der Vorrichtung zum Verringern der Auslöskraft in vertikaler Richtung beim gleichzeitigen Wirken einer Horizontalkraft am Gehäuse ist, wie aus Fig. 7 ersichtlich, dann gegeben, wenn der Schieber 112 direkt (vorzugsweise einstückig) mit dem Schwenkglied 111 verbunden ist, wobei das Schwenkglied 111 mit dem Schieber 112 etwa L-förmig ausgebildet ist und der Schieber 112 die Steuerrolle 116 trägt. Die Steuerkurve 119 ist auf der verlängerten Grundplatte 101 weiter hinten angeordnet. Die Steuerkurve 119 ist in horizontaler Richtung entsprechend dem gewünschten Kraftverlauf konkav gekrümmt und in vertikaler Richtung so gekrümmt, daß bei einem Schwenken des Schwenkgliedes 111 um den Bolzen 13 die Steuerrolle 116 vertikal darauf gleitet, ohne dadurch die Komprimierung der Auslösefeder 6 zu verändern. Ein ähnliches Prinzip ist in Fig. 8 gezeigt, wobei die Steuerkurve 219 direkt auf dem unteren Endbereich des mit dem Schieber 212 einteilig ausgebildeten Schwenkgliedes 211 angeordnet ist und mit einer Steuerrolle 216, die an einem Steuerzapfen 28 angeordnet ist, zusammenwirkt, wobei der Steuerzapfen 28 auf der Grundplatte 201 befestigt ist. Die Steuerkurve 219 ist in horizontaler Richtung konkav, über die Querschnittshöhe jedoch bombiert ausgeführt.

Das willkürliche Aussteigen aus der Bindung erfolgt durch ein Niederdrücken des Auslösehebels 7, wobei dieser mittels des Bolzens 13 die Rastschwinge 8 gegen die Auslösefeder 6 zurückschwenkt. Lagerbockfest ist der Auslösehebel 7 ebenso wie die Rastschwinge 8 an Lagerhalbbolzen 46 gelagert.

Die Erfindung ist nicht auf die dargestellten und beschriebenen Ausführungsformen eingeschränkt. Weitere Abwandlungen liegen ebenfalls in Rahmen des Schutzumfanges. Ist der Schieber mit dem Schwenkglied einstückig hergestellt, so wird die grundplattenfeste Steuerkurve nach hinten verlegt und, um gleiche Wirkung zu erreichen, ihre Form etwas verändert. Wenn auch die Erfindung in Verbindung mit einer sog. Mittelpunktsbindung beschrieben worden ist, so ist es doch möglich, beispielsweise auch einen auf einer Sohlenplatte vorgesehenen Fersenhalter gemäß den angeführten Merkmalen zu gestalten.

## Patentansprüche

1. Auslösebacken für Sicherheitsskibindungen mit einer auf einem Ski drehfest befestigbaren Grundplatte (1) und mit einem an einem Lagerbock (2) an einer Querachse (32) schwenkbar angeordneten Gehäuse (3), an welchem letzteren Vorrichtungen zum Festhalten eines Schuhs (5) vorgesehen sind, und mit zumindest einer Ausiösefeder (6) innerhalb des Lagerbocks (2), welcher gegenüber der Grundplatte (1) in einer Horizontalebene um eine Hochachse (Drehbolzen 18) schwenkbar angeordnet gegen ein derartiges Verschwenken jedoch durch eine aus zwei Teilen, nämlich aus einer Steuerrolle (16) und einer Steuerkurve (19), bestehende Rastvorrichtung (16, 19) gesichert ist, von denen der eine Teil an der Grundplatte (1) angeordnet ist und der andere Teil entgegen der Kraft der Auslösefeder (6) bewegbar ist, wobei das Gehäuse (3) durch eine am Lagerbock (2) mittels einer Schwenkachse (46) gelagerte, in einer senkrechten Ebene bewegbare Rastschwinge (8) in der Fahrtstellung gehalten wird, in welcher Stellung das Gehäuse (3) mit seinen Vorrichtungen den Schuh (5) festhält und wobei die Rastschwinge (8) mit einer Rastfläche (8a) versehen ist, die in der Fahrtstellung durch die Kraft der Auslösefeder (6) gegen einen gehäusefesten Rastbolzen (10) gedrückt wird, und die gegen die Kraft der Auslösefeder (6) wirkende Vorrichtung zum Verringern der Auslösekraft in senkrechter Richtung auch in der horizontalen Richtung eine Kraft bewirkt, dadurch gekennzeichnet, daß die Rastschwinge (8) aus zwei parallel zueinander ausgerichteten Teilen (81, 82) gebildet ist, die mittels ihrer unteren Endbreiche an der Schwenkachse (46) angelenkt sind, daß zwischen der Auslösefeder (6) und der Rastschwinge (8) an einem Bolzen (13), der die Rastschwinge (8) in ihrem oberen Bereich durchsetzt, ein, im Grundriß betrachtet, U-förmiges Schwenkglied (11, 111, 211) mittels der oberen Bereiche seiner beiden Schenkel (21) gelagert ist, wobei der Quersteg (22) des U-förmigen Schwenkgliedes (11, 111, 211) einen sich in Richtung zur Basisebene des Lagerbockes (2) erstreckenden Abschnitt aufweist, daß das Schwenkglied (11, 111, 211) mit dem oberen Endbereich seines Quersteges (22) gegen vertikales Verschwenken des Gehäuses (3) an der Auslösefeder (6) abgestützt ist, daß ein Teil der Rastvorrichtung (16, 19) am unteren Endbereich des Schwenkgliedes (11, 111, 211) angeordnet ist, wobei gegen horizontales Verschwenken des Lagerbockes (2) der untere Endbereich des Quersteges (22) an der Auslösefeder (6) abgestützt ist, und daß der Lagerbock (2) gegebenenfalls an einer um die Hochachse (Drehbolzen 18) schwenkbaren Platte (17) angeordnet ist.

2. Auslösebacken nach Anspruch 1, dadurch gekennzeichnet, daß das Schwenkglied (11, 111,211) in der Fahrtstellung mit seinem Quersteg (22) an einem die Auslösefeder (6) aufnehmenden Kolben (14) anliegt.

3. Auslösebacken nach Anspruch 2, dadurch gekennzeichnet, daß am Bolzen (13) auch ein Auslösehebel (7) angreift bzw. angelenkt ist.

4. Auslösebacken nach Anspruch 1, dadurch gekennzeichnet, daß die Steuerrolle (16) an einem Schieber (12) gelagert ist, welcher mittels eines Längsschlitzes (23) an einem lagerbockfesten Bolzen (24) in Längsrichtung der Platte (17) geführt ist, und daß die Steuerrolle (16) mit einer grundplattenfesten, in horizontaler Richtung konkaven Steuerkurve (19, 119) zusammenwirkt.

5. Auslösebacken nach Anspruch 2, dadurch gekennzeichnet, daß zwischen dem Schwenkglied (11, 111, 211) und dem Kolben (14) eine Gleitplatte (20) angeordnet ist, welche vorzugsweise am Kolben (14) befestigt ist.

6. Auslösebacken nach nach Anspruch 2 und 5, dadurch gekennzeichnet, daß das Schwenkglied (11, 111, 211) in der Fahrtstellung mit seinem Quersteg (22) unter Zwischenschaltung der Gleitplatte (20) am Kolben (14) anliegt.

7. Auslösebacken nach Anspruch 1, dadurch gekennzeichnet, daß die Steuerrolle (116) an einem mit dem Schwenkglied (111) verbundenen, gegebenenfalls mit diesem einstückig ausgebildeten, Schieber (112) gelagert ist (Fig.7).

8. Auslösebacken nach Anspruch 1, dadurch gekennzeichnet, daß die Steuerrolle (216) an einem grundplattenfesten Steuerzapfen (28) angeordnet ist, und daß die Steuerrolle (216) mit einer am unteren Endbereich des Schwenkgliedes (211) angeordneten, in horizontaler Richtung konkaven Steuerkurve (219) zusammenwirkt (Fig.8).

## Claims

1. Self-releasing jaws for a safety ski binding comprising a base plate (7) non-rotatable mounted on a ski, a housing (3) mounted on a bearing block (2) for pivoting about a transverse axis (32), said housing being provided with retaining means for retaining a boot (5), and at least one release spring (6) disposed within said bearing block (2), the latter being mounted on said base plate (1) for rotation in a horizontal plane about an upright axis (pivot bolt 18) and prevented from thus rotating by a detent device (16, 19) consisting of two components, namely, a cam roller (16) and a cam guide (19), one such component being mounted on said base plate (1) while the other component is displaceable against the force of said release spring (6), said housing (3) being retained in the skiing position by a pivotal detent member (8) mounted on said bearing block (2) for movement about a pivot axis (46) in a vertical plane, in which position said housing (3) retains said boot (5) by means of- its retaining means, said pivotal detent member (8) being provided with a detent surface (8a) adapted in the skiing position to be biased into engagement with a detent bolt (10) secured to said housing by the force of said release spring (6), means being provided to oppose the force of said release spring (6) for reducing the release force in the vertical direction, and to additionally exert a force in the horizontal direction, characterized in that said pivotal detent member (8) is composed of two parts (81, 82) aligned parallel to one another and being pivotally connected to said pivot axis (46) at their lower end portions, in that a pivot member (11, 111, 211) of U-shaped configuration as seen in top plan view is pivotally connected at the upper portions of its two arms (21) to a bolt (13) passing through an upper portion of said pivotal detent member (8), said pivot member being disposed between said release spring (6) and said pivotal detent member (8), the cross member (22) of said U-shaped pivot member (11, 111, 211) having a portion extending in the direction towards the base plane of said bearing block (2), in that said pivot member (11, 111, 211) is supported on said release spring (6) by the upper end portion of its cross member (22) to prevent vertical pivoting of said housing (3), in that one component of said detent means (16,19) is located adjacent the lower end portion of said pivot member (11, 111, 211), the lower end portion of said cross member (22) being supported on said release spring (6) for preventing horizontal pivoting of said bearing block (2), and in that said bearing block (2) is optionally mounted on a plate (17) mounted for rotation about said upright axis (pivot bolt 18).

2. Self-releasing jaws according to claim 1, characterized in that in the skiing position said cross member (22) of said pivot member (11, 111, 211) is engaged with a piston (14) housing said release spring (6).

3. Self-release jaws according to claim 2, characterized in that said bolt (13) is additionally engaged, or has hinged thereto, a release lever (7).

4. Self-release jaws according to claim 1, characterized in that said cam roller (16) is mounted on a slide member (12) guided by means of a longitudinal slot (23) on a bolt (24) fixedly connected to said bearing block in the longitudinal direction of said plate (17), and in that said cam roller (16) cooperates with a cam guide (19, 119) fixedly connected to said base plate and of concave configuration in the horizontal direction.

5. Self-release jaws according to claim 2, characterized in that between said pivot member (11, 111, 211) and said piston (14) there is provided a slide plate (20) which is preferably secured to said piston (14).

6. Self-release jaws according to claims 2 and 5, characterized in that in the skiing position said cross member (22) of said pivot member (11, 111, 211) is engaged with said piston (14) with the interposition of said slide plate (20) therebetween.

7. Self-release jaws according to claim 1, characterized in that said cam roller (116) is mounted on a slide member (112) connected to said pivot member (111) and optionally formed integrally therewith (fig.7).

8. Self-release jaws according to claim 1, characterized in that said cam roller (216) is mounted on a cam roller pin (28) fixedly connected to said base plate, and in that said cam roller (216) cooperates with a cam guide (219) disposed adjacent the lower end portion of said pivot member (211) and being of concave configuration in the horizontal direction (fig.8).

## Revendications

1. Mâchoire de sécurité ou de déclenchement équipant des fixations de sécurité pour skis, comprenant une plaque de base (1) pouvant être fixée sur un ski avec verrouillage anti-rotation, ainsi qu'un boîtier (3) disposé sur un sabot de montage (2), pouvant pivoter sur un axe transversal (32) et sur lequel sont prévus des dispositifs pour retenir fermement une chaussure (5), avec au moins un ressort de déclenchement (6) à l'intérieur du sabot de montage (2), lequel peut pivoter dans un plan horizontal par rapport à la plaque de base (1), autour d'un axe vertical (tourillon 18), mais est cependant empêché d'accomplir un tel pivotement par l'intermédiaire d'un dispositif encliquetable (16, 19) se composant de deux parties, c'est-à-dire d'un galet de commande (16) et d'une came de commande (19), l'une de ces parties étant disposée sur la plaque de base (1) et l'autre partie étant mobile en s'opposant à la force du ressort de déclenchement (6), le boîtier (3) étant retenu dans la position de déplacement par l'intermédiaire d'une biellette encliquetable (8) mobile dans un plan vertical et montée, sur le sabot de montage (2), au moyen d'un axe de pivotement (46), position dans laquelle le boîtier (3) retient fermement la chaussure (5) par ses dispositifs, la biellette encliquetable (8) étant pourvue d'une surface d'encliquetage (8a) qui est pressée dans la position de déplacement, par la force du ressort de déclenchement (6), contre une cheville d'encrantage (10) assujettie au boîtier, et le dispositif agissant à l'encontre de la force du ressort de déclenchement (6), afin de réduire la force de déclenchement dans le sens vertical, développant également une force dans le sens horizontal, caractérisée par le fait que la biellette encliquetable (8) est formée de deux parties (81, 82) qui sont orientées parallèlement l'une à l'autre, et sont articulées sur l'axe de pivotement (46) au moyen de leurs régions extrêmes inférieures ; par le fait qu'un organe pivotant (11, 111, 211) configuré en U observé en plan est monté, au moyen des régions supérieures de ses deux branches (21), entre le ressort de déclenchement (6) et la biellette encliquetable (8), sur une cheville (13) traversant la biellette encliquetable (8) dans sa région supérieure, la membrure transversale (22) de l'organe pivotant (11, 111, 211) configuré en U présentant un tronçon qui s'étend en direction du plan de base du sabot de montage (2) ; par le fait que l'organe pivotant (11, 111, 211) est en appui par la région extrême supérieure de sa membrure transversale (22) contre le ressort de déclenchement (6), en empêchant un pivotement vertical du boîtier (3) ; par le fait qu'une partie du dispositif encliquetable (16, 19) est implantée sur la région extrême inférieure de l'organe pivotant (11, 111, 211), la région extrême inférieure de la membrure transversale (22) prenant appui contre le ressort de déclenchement (6), en empêchant un pivotement horizontal du sabot de montage (2) ; et par le fait que le sabot de montage (2) est éventuellement installé sur une plaque (17) pouvant pivoter autour de l'axe vertical (tourillon 18).

2. Mâchoire de déclenchement selon la revendication 1, caractérisée par le fait que l'organe pivotant (11, 111, 211) est appliqué par sa membrure transversale (22), dans la position de déplacement, contre un piston (14) recevant le ressort de déclenchement (6).

3. Mâchoire de déclenchement selon la revendication 2, caractérisée par le fait qu'un levier de déclenchement (7) est également en prise avec la cheville (13), ou est respectivement articulé sur cette dernière.

4. Mâchoire de déclenchement selon la revendication 1, caractérisée par le fait que le galet de commande (16) est monté sur un coulisseau (12) qui est guidé au moyen d'une fente longitudinale (23) sur une cheville (24) assujettie au sabot de montage, dans le sens longitudinal de la plaque (17) ; et par le fait que le galet de commande (16) coopère avec une came de commande (19, 119) assujettie à la plaque de base, et concave dans le sens horizontal.

5. Mâchoire de déclenchement selon la revendication 2, caractérisée par le fait qu'une plaquette coulissante (20), interposée entre l'organe pivotant (11, 111, 211) et le piston (14), est de préférence fixée à ce piston (14).

6. Mâchoire de déclenchement selon les revendications 2 et 5, caractérisée par le fait que l'organe pivotant (11, 111, 211) est appliqué par sa membrure transversale (22) contre le piston (14) dans la position de déplacement, avec interposition de la plaquette coulissante (20).

7. Mâchoire de déclenchement selon la revendication 1, caractérisée par le fait que le galet de commande (116) est monté sur un coulisseau (112) qui est relié à l'organe pivotant (111) et est, éventuellement, réalisé d'un seul bloc avec celui- ci (figure 7).

8. Mâchoire de déclenchement selon la revendication 1, caractérisée par le fait que le galet de commande (216) est disposé sur un tenon de commande (28) assujetti à la plaque de base ; et par le fait que le galet de commande (216) coopère avec une came de commande (219) qui est concave dans le sens horizontal, et se trouve sur la région extrême inférieure de l'organe pivotant (211) (figure 8).
